# EUROPÄISCHE PATENTSCHRIFT

(11) **EP 1 075 639 B1**
(45) Veröffentlichungstag und Bekanntmachung des Hinweises auf die Patenterteilung: **15.05.2002**
(21) Anmeldenummer: 99914720.0
(22) Anmeldetag: 03.05.1999
(51) Int. Cl.: F42B 1/028

(54) **MUNITIONSKÖRPER, VERFAHREN ZUM EINSATZ SOWIE DESSEN VERWENDUNG**
AMMUNITION BODY, A METHOD FOR INSERTING, AND ITS USE
CORPS DE MUNITION, SON PROCEDE DE MONTAGE ET SON UTILISATION

(30) Priorität: 04.05.1998 EP 98201431
(43) Veröffentlichungstag der Anmeldung: 14.02.2001
(73) Patentinhaber: RUAG Munition, 3602 Thun (CH)
(72) Erfinder: MEISTER, Jürg, CH-3612 Steffisburg (CH)
(74) Vertreter: Frauenknecht, Alois J.
(86) Internationale Anmeldenummer: IB9900793
(87) Internationale Veröffentlichungsnummer: WO9957503

(56) Entgegenhaltungen:
- EP-A- 0 449 185
- DE-A- 4 132 662
- FR-A- 1 161 445
- FR-A- 1 231 003
- FR-A- 2 715 466
- FR-E- 73 304
- FR-E- 73 306
- GB-A- 1 051 407
- US-A- 2 809 585
- US-A- 3 613 581
- US-A- 5 320 044
- US-A- 5 633 475

## Beschreibung

Die vorliegende Erfindung bezieht sich auf einen Munitionskörper gemäss dem Oberbegriff des Anspruchs 1.

Zweistufige Gefechtsköpfe, auch Tandem-Gefechtsköpfe genannt, werden u.a. gegen relativ dünne Panzerungen und Zellen mit empfindlichem Inhalt, beispielsweise Helikopter, Flugzeuge und Schiffe eingesetzt. Die hierbei verwendete Vorladung gehört zu den sogenannten projektilbildenden Ladungen (engl. self-forging fragments) und hat die Aufgabe im Ziel ein möglichst grosses Loch zu schlagen bzw. zu bohren.

Ein Gefechtskopf mit einer Tandemladung ist u.a. bekannt aus der EP -A1- 0 583 642, der in einer Panzerfaust integriert, zum Bekämpfen eines Gegners in seiner Deckung dient. Die beispielsweise schützende Mauer oder Barrikade wird mit einer Hohlladung durchschossen; mit einer Nachschussladung werden hinter der Deckung Splitter generiert. Die Zündung an der Deckung erfolgt über Piezozünder bei harten Zielen und bei weichen Zielen mittels Annäherungszünder. Die Nachschussladung muss grundsätzlich zeitverzögert initiiert werden, um u.a. den Schützen nicht zu gefährden. Diese Gefechtskopf weist den Nachteil auf, dass die zweite Ladung oder Nachschussladung genannt, ein relativ kleines Kaliber aufweisen muss, um in den Zielbereich eindringen zu können. Dementsprechend kann sie eine nur beschränkte Wirkung im eigentlichen Ziel erzeugen. Ebenfalls ist aufgrund des relativ kleinen Wirkkörpers eine einsatzabhängige Zeitverzögerung nötig, damit dieser möglichst nahe beim eigentlichen, zu vernichtenden oder zu störenden Ziel gezündet wird.

Derartige Gefechtsköpfe eignen sich daher nicht für Ziele mit redundanten Einrichtungen wie beispielsweise Helikopter oder Schiffe, da entweder ihre limitierte Wirkung durch ein Ersatzsystem kompensiert und/oder durch eine innere Abschottung zusätzlich reduziert oder sogar eliminiert wird.

Aus der GB -A- 1 051 407 ist eine Hohlladung gemäss dem Oberbegriff des Anspruchs 1 bekannt. Zur Erzielung eines überkalibrigen Lochs, ist hier eine Vorladung mit einer vorspringend ausgestalteten rotationssymmetrischen Auskleidung, vorgeschlagen. Durch dieses Loch sollte eine nachfolgend angeordnete Wirkladung leicht und tief ins Ziel eindringen können. Praktische Versuche und rechnerische Simulationen haben aber gezeigt, dass dies nicht funktioniert, da sich der resultierende ringförmige und kollabierte Hohlladungsstrahl vor dem Ziel stark aufweitet und seine Schneidwirkung verliert. Die Anordnung verringert die Durchschlagsleistung gegenüber konventionellen Hohlladungen anstatt sie zu erhöhen. Zudem ist sie in ihrer Leistung stark winkelabhängig, d.h. ein schiefwinkliges Auftreffen des ringförmigen, breiten Strahls führt im Ziel zu dessen Ablenkung und zeigt keine nutzbare Wirkung.

Ähnliches kann auch bei einer Hohlladung nach den Ausführungsbeispielen der FR -E- 73 306 beobachtet werden. Besonders negativ wirken sich dort die Unstetigkeiten und die grossen Steigungen im Auskleidungsprofil aus; diese Auskleidungen kollabieren. Der maximal erzielbare Bohrlochdurchmesser ist gegenüber den notorisch bekannten, kegeloder glockenförmigen Auskleidungen nicht vergrössert.

Es sind auch geformte Ladungen bekannt (US -A- 2 809 585) bei denen hinter der Auskleidung der kegelförmigen Vorladung Inertkörper angeordnet sind, die einerseits die Detonationswelle lenken und andererseits verhindern, dass die Nachladung resp. das nachgeschaltete Projektil durch die Detonationsfront der Vorladung nachteilig beeinflusst wird. Diese bekannte Ladung offenbart gleichzeitig die Merkmale nach dem Oberbegriff des Verfahrensanspruchs 10. - Der Gegenstand erbringt eine verbesserte Systemsicherheit, er kann aber nur für die dargestellten, relativ zur Vorladung kleine Nachladungen, eingesetzt werden. Auch hier ist das durch die Vorladung erzielte Bohrloch nur etwa das übliche 0,4-fache des Kalibers der Vorladung.

Eine weitere Hohlladung mit einer oder mehrerer kegelförmig vorspringenden Auskleidungen ist aus der US -A- 5 663 475 bekannt. Diese Hohlladung ist vornehmlich für Anwendungen bei der Öl-Exploration und -Förderung bestimmt. Dabei befinden sich die Sprengladung und die Hohlladung in einem massiven Führungsamboss, welcher der Strahllenkung dient. Diese Anordnung bewirkt im Ziel Bohrungen unterhalb der Kalibergrösse und neigt durch die äussere Strahlführung zu grossen Verlusten, was sich negativ auf die Eindringtiefe des ringförmigen Strahls auswirkt.

Eine durch drei Radien charakterisierte sphärische Auskleidung ist in der US -A- 5 320 044 beschrieben. Durch diese Auskleidung sollen zwei Strahlen, ein voreilender und ein nacheilender Strahl generiert werden, um ein tieferes Eindringen im Ziel zu erreichen. Die notwendige Beschleunigung der Auskleidung erfolgt durch eine überdimensionale, in ihrem Durchmesser diese um ein mehrfaches überragende grosskalibrige Sprengladung. Die im Ziel erreichbare Bohrung ist demzufolge nur ein Bruchteil des Kalibers der Sprengladung.

Es ist daher Aufgabe der Erfindung, einen Munitionskörper zu schaffen, der eine überkalibrige Bohrung im Ziel erzeugen kann und ggf. eine grosse Wirkladung ins Ziel bringt. Der Munitionskörper soll bei der Bekämpfung von Transportoder Kampfhelikoptern oder in Torpedos gegen Unter- oder Überwasserziele einsetzbar sein. Die durch die Vorladung erzeugte Öffnung im Ziel soll dabei den Weg für eine grosse Wirkladung freilegen und diese nicht behindern.

Ebenfalls soll der Erfindungsgegenstand im zivilen Bereich einsetzbar sein, insbesondere an schwer zugänglichen Stellen, wo konventionelle Bohrmethoden aufgrund beschränkter Platzverhältnisse nicht oder nur mit grossem materiellen und zeitlichen Aufwand anwendbar sind.

Diese Aufgabe wird durch einen Munitionskörper und ein Verfahren zu dessen Einsatz mit den Merkmalen der Ansprüche 1 und 10 erfüllt.

Die erfindungsgemässe Ausgestaltung der Vorladung ergibt den überraschenden Effekt, dass das durch sie erzeugte Bohrloch tatsächlich grösser ist als das Kaliber der Vorladung selbst und zwar ohne dass die Durchschlagsleistung (Bohrtiefe) gegenüber konventionellen Schneidladungen bedeutend verringert wird. Dadurch können eine oder mehrere Wirkladungen nachgeschaltet werden, welche eine hohe Sprengwirkung oder andere zur Bekämpfung des spezifischen Zieles wirksame Eigenschaften aufweisen.

Die Auskleidung als solche wird durch ihre gezündete Ladung zu einem stabilen Geschoss in Form eines fragmentierten, stark aufgeweiteten Rings, der aufgrund seiner Grösse über eventuell davor angeordnete Komponenten, wie Sensoren und/oder Elektronik hinwegfliegt und deren Funktion somit nicht vorzeitig beendet.

Die vorspringende Auskleidung, auch Einlage genannt, ist im Gegensatz zu den Erkenntnissen in der Fachliteratur geformt; die grundlegende Literatur zu Hohlladungen geht davon aus, dass eine Auskleidung in ihrem axialen Bereich konkav, d.h. konisch oder glockenförmig ausgenommen, ausgestaltet sein müsse.

Die erfindungsgemässe Auskleidung besteht aus den hierfür an sich bekannten duktilen Materialien wie Aluminium, Eisen, Elektrolytkupfer, Blei, oder Tantal und stanzt im Ziel eine überkalibrige Scheibe aus, durch welche eine oder mehrere grosse Wirkladungen problemlos, d.h. ohne hohe kinetische Verluste tief eindringen können.

Unter dem im Patentanspruch 10 verwendeten Begriff Distanz-Zünder ist jede Form von Näherungszünder gemeint, wobei im einfachsten Fall eine Doppelhaube mit innenseitiger Kontaktierung beim Aufprall auf das Ziel den Zünder auslöst. Bei stationären Anwendungen, beispielsweise im Zivilbereich, bedeutet dies eine Zündung im Abstand (engl. stand-off) von wenigstens einem Kaliber zum Ziel bzw. zur aufzubohrenden Fläche.

Eine mit den Merkmalen des Anspruchs 1 ausgebildete Auskleidung wirkt beim Auftreffen im Ziel als hochbeschleunigter Schneidring, dessen grossflächigen Fragmente sich auf ihrem Flug in die ideale orthogonale Lage zum Ziel drehen und dieses mit grosser Energie durchschlagen. In praxi entsteht am Ziel, analog zum Stanzen in der Metallverarbeitung, ein kreisförmiger Ausschnitt mit einer völlig von der Umgebung abgetrennten inneren Scheibe.

Die resultierende differentielle Beschleunigung des Schneidringes ist nur minimal empfindlich auf einen schiefen Auftreffwinkel und ergibt auch bei grossen Abständen zum Ziel eine hohe Durchdringungsleistung.

In nachfolgenden abhängigen Ansprüchen sind Weiterbildungen des Erfindungsgegenstands spezifiziert.

Der Erfindungsgegenstand bezieht sich bei militärischen Anwendungen insbesondere auf Tandem- oder Mehrfachsprengköpfe.

Der Munitionskörper nach Anspruch 2 ergibt eine günstige Strahlbildung, so dass ein aufgeweiteter Schneidring entsteht.

Günstig ist eine Auskleidung nach Anspruch 3 in einer sphärischen Raumform.

Die Ansprüche 4 bis 6 definieren weitere vorteilhafte Ausgestaltungen dieser Raumformen.

Als günstig haben sich die in Anspruch 7 aufgeführten Krümmungsradien erwiesen.

Ebenfalls vorteilhaft ist der Einbezug von geradlinigen Rotationsflächen gemäss Anspruch 8.

Durch das Einlegen von Inertkörpern kann die Wirkung der Detonationswelle auf die Auskleidung zusätzlich optimiert werden, Anspruch 9.

Durch das Nachschalten von Wirkladungen unterschiedlicher Charakteristika, beispielsweise solche mit primär Gasdruckwirkung und anschliessender Splitterbildung wird eine maximale Wirkung im Ziel erreicht.

Das Verfahren nach Anspruch 10 führt zu einem optimalen Einsatz des erfindungsgemässen Munitionskörpers und lässt Anpassungen an spezielle zu bekämpfende Ziele zu. Beispielsweise in dem die von der Vorladung erzeugte Öffnung vollständig durch die nachschiessenden Wirkladungen genutzt bzw. sämtliche Ladungen aufeinander, auf die Panzerung und. auf die erforderliche Tiefenwirkung im Ziel abgestimmt werden.

Besonders kampfwertsteigernd wirkt sich die an sich bekannte verzögerte Zündung der Wirkladung aus, da diese durch die von der Vorladung erzeugte grosse öffnung mit hoher kinetischer Energie, weit ins Ziel eindringen kann. Dabei kann das Kaliber der Wirkladung problemlos und ohne Beschränkung, im vollen Durchmesser, genutzt werden.

Bevorzugt wird der Munitionskörper im Sinne von Anspruch 11 verwendet.

Stellvertretend für zahlreiche, im einzelnen noch nicht erprobte Anwendungen im zivilen Bereich, insbesondere der Exploraration, Förderung und dem Transport von Mineralien und pumpbaren Medien stehen die weiteren Verwendungsanprüche 12 und 13.

Nachfolgend werden anhand von Zeichnungen Ausführungsbeispiele der Erfindung näher erläutert.

Es zeigen:
- Fig. 1: einen Munitionskörper mit einer Tandemladung,
- Fig. 2: eine Auskleidung, wie sie in ihrer Art in der Vorladung nach Fig. 1 verwendet ist,
- Fig. 3: eine Variante zur Auskleidung Fig. 2,
- Fig. 4: eine typisierte Variante einer Auskleidung in Momentaufnahmen beim Einsatz und
- Fig. 5 bis Fig. 7: drei weitere typisierte Varianten von Auskleidungen in Momentaufnahmen beim Einsatz.

In Fig. 1 ist mit 1 ein Geschoss mit einem Tandem-Gefechtskopf bezeichnet. Dieses Geschoss 1 besitzt eine an sich bekannte Doppelhaube 2, welche bei deren Auftreffen am Ziel einen Zündkreis galvanisch verbindet, d.h. schliesst.

Eine Vorladung 8 weist eine speziell geformte Auskleidung 3 auf, welche durch eine satt anliegende Sprengladung 4 beschleunigbar ist. Dahinter ist in einem Zwischenraum 11 im Munitionskörper 1 ein handelsübliches erstes Zündsystem 6 plaziert. Anschliessend folgt eine Wirkladung 7, die auf eine hohe Gasdruckwirkung optimiert ist und in ihrer Matrix Splitter eingelagert hat. Die Wirkladung 7 weist das volle Kaliber des Geschosses auf und endet in einer kegelförmigen Verjüngung 5.

Gezündet wird die Wirkladung 7 durch ein zweites Zündsystem 9, dessen Verzögerungszeit zielabhängig programmierbar ist.

Als Antrieb dient ein Feststoff-Triebwerk 10, bekannter Bauart. Aufklappbare Leitflügel 13 mit Gleitrollen 14 lassen sich zentrisch in ein nicht dargestelltes Abschussrohr einfügen; die entsprechenden Drehachsen sind mit 15 bezeichnet. Dem Schutz des Rohres dient eine kreisförmige Prallplatte 16, welche nach der Zündung des Triebwerks 10 ausgestossen wird.

Im aufgestellten Zustand, nach dem Abschuss, zeigen sich die Leitflügel 13 in Form eines strahlenförmigen Leitwerks 12, wie in der Zeichnung angedeutet. Dieses Leitwerk 12 verhindert eine Rotation ("Spin") des Munitionskörpers 1 und gewährleistet dadurch eine optimale Schneidwirkung der geformten Ladung im Ziel, wobei hier ein Loch vom 1.5 -fachen Durchmesser des Kalibers aus einer Stahlplatte mit einer Dicke von 0.15 Kaliber herausgestanzt wird. Die innere, in Flugrichtung beschleunigte Scheibe resultiert mit einem Durchmesser vom 1.0 -fachen Kaliber.

Die nachfolgende Wirkladung 7 kann somit ungehindert mit ihrem vollen Kaliber ins Ziel eindringen und sogar noch mit ihrer inhärenten kinetischen Energie leichte Abschottungen durchdringen und dort verzögert gezündet, eine hohe Druckund Splitterwirkung entfalten.

Charakteristische Verzögerungszeiten zwischen der Initiierung der Vorladung und einer nachfolgenden Wirkladung betragen je nach Marschgeschwindigkeit des Triebwerks 2.0 ms bis 10 ms.

Mögliche Ausgestaltungen der erfindungsgemässen Auskleidung sind den nachfolgenden Fig. 2 bis Fig. 7 zu entnehmen, wobei gleiche Funktionsteile mit gleichen Bezugsziffern versehen sind.

Die schematisch dargestellte Vorladung 8, Fig. 2, ist ebenfalls rotationssymetrisch und weist auf seiner Frontseite F eine sphärische Auskleidung 3a aus Aluminium auf. Ihre Form kann als ringschalenförmig bezeichnet werden. Die Radien der Schalen sind mit R und r bezeichnet, wobei hier R = 0.85 Kaliber und r = 0.75 Kaliber betragen.

Die Initiierung des Sprengstoffes erfolgt in notorisch bekannter Weise durch einen Zünder 6 mit nachgeschaltetem, ebenfalls bekanntem Inertkörper 17 (engl. wave shaper) zur Lenkung der Detonationsfront in den axialen Bereich m.

Die Einspannstelle der Auskleidung ist in den Fig. 2 bis Fig. 7 mit p bezeichnet und entspricht ihrem peripheren Randbereich.

In Abweichung zu Fig. 2 ist die Auskleidung 3b in Fig. 3 aus ebenen Flächen gebildet und besteht in dieser Variante aus einer Legierung von Blei mit 12 % Zinn. Ebenfalls ist die Auskleidung 3b im axialen Bereich vorspringend gegenüber dem benachbarten koaxialen Bereich n.

An Stelle eines Inertkörpers ist hier dem Zünder 6 ein Zündverstärker 6' nachgeschaltet.

In den Fig. 4 bis 7 sind die schematisch dargestellten Vorladungen 8 typisiert und zwar ist die Variante in Fig. 4 mit A bezeichnet und stellvertretend für im axialen Bereich m verdickte Auskleidungen 3c. Die Varianten B, Fig. 5 bis Fig. 7 betreffen Auskleidungen 3d mit gleichförmiger Wandstärke; Auskleidungen 3e mit peripher zunehmender Wandstärke und im axialen Bereich m dünneren Auskleidungen 3f.

In sämtlichen Figuren 4 bis 7 sind die Flugbahnen der Fragmente 3c' bis 3f' der jeweiligen Auskleidungen 3c bis 3f auf ihrem Flug ins Ziel 20 aufgezeichnet sowie deren Drehrichtung Θ - durch Pfeile charakterisiert.

In jedem Fall wird von einer Initiierung der Ladung 4 in einem Abstand von 2.5 bis 3.0 mal dem Kaliber der Ladung ausgegangen.

Im Ziel 20 stanzen die Fragmente 3c' bis 3f' einen Ringraum 21 mit einem äusseren Durchmesser von 2.2 mal dem Kaliber und einem inneren Durchmesser aus, der etwa dem Kaliber entspricht. Die resultierende Scheibe 22 ist dabei vollkommen freigestanzt.

Die frontseitigen Raumflächen sind, wie die Darstellungen nach Fig. 1 bis Fig. 7 zeigen, im Querschnitt betrachtet, in allen Beispielen, im mathematischen Sinn stetig und deren Steigung (= 1. Ableitung) innerhalb von Absolutwerten von 0,0 bis 0,9. Bei Werten über 0,9 tendiert die Auskleidung zum Kollabieren, wobei der Schneidring zu Fragmenten zerfällt.

Der Erfindungsgegenstand lässt sich durch geeignete Adaptionen an zahlreiche Waffensysteme aber auch an zahlreiche zivile Applikationen anpassen.

Im militärischen Bereich sind u.a. Torpedos denkbar, welche die überkalibrige Öffnung, beispielsweise in einem Schiffsrumpf zum Einbringen von mehreren Stufen Wirkladungen nutzen. Ebenfalls könnten in neuen Waffensystemen Bauteile wie Sensoren und/oder Steuerungselektronik im Kopf des Geschosses angeordnet werden, ohne dass diese bereits durch die Vorladung selbst beschädigt, vorzeitig ausser Betrieb fallen. - Die Wirkleistung der Vorladung wird durch eine solche Anordnung nicht gestört; die Baulänge des Munitionskörpers liesse sich besser nutzen und die Gesamtballistik verbessern.

Bei zivilen Anwendungen sind u.a. Berstöffnungen realisierbar, die im Falle von Notabschaltungen an hochbelasteten Behältnissen vorzunehmen sind. Ebenfalls sind rasche Flutungen von dicht geschlossenen Räumen, z.B. im Brandfall, aber auch Druckentlastungen möglich, ohne dass spezielle Einbauten von kostspieligen Verschlüssen und/oder Antriebsmitteln nötig sind. Hierbei kann die zweite Ladung sehr klein sein oder sogar wegfallen und/oder durch ein in die Bohrung einschiebbares grosskalibriges Element, wie eine Rohrleitung, Schieber etc. ersetzt werden bzw. diese Elemente können durch die kleine Ladung beschleunigt, eingeschoben und/oder eingepresst werden.

Ebenfalls sind analoge Anwendungen im Bereich der Öl-Exploration und -Förderung denkbar und keineswegs auf diese beschränkt. In jedem Fall lässt der Erfindungsgenstand zahlreiche Varianten und Anpassungen an die örtlichen Gegebenheiten zu und könnte auch in Katastrophenfällen eingesetzt werden, wenn übliche von stationären Hilfsenergien abhängige Mittel ausfallen.

## Patentansprüche

1. Rotationssymmetrischer Munitionskörper mit einem Distanz-Zünder und einer geformte Ladung mit einer duktilen metallischen Auskleidung, welche eine Sprengladung frontseitig ganzflächig abschliesst, wobei die Auskleidung in ihrem axialen Bereich (m), gegenüber einem benachbarten koaxialen Bereich (n), vorspringend ausgestaltet und rotationssymetrisch ist, **dadurch gekennzeichnet, dass** die derart gebildete frontseitige Raumfläche zwischen ihrer peripheren Einspannstelle (p) und ihrem axialen Bereich (m) stetig ist und dass die Steigung in radialer Richtung einen Absolutwert von 0,9 nicht überschreitet.

2. Munitionskörper nach Anspruch 1, **dadurch gekennzeichnet, dass** die Auskleidung (3a) in ihrem axialen Bereich (m), relativ zu ihrem peripheren Bereich (n), eine Materialverdickung aufweist.

3. Munitionskörper nach Anspruch 1 oder 2, **dadurch gekennzeichnet, dass** die Auskleidung (3;3a) eine sphärische Raumform aufweist.

4. Munitionskörper nach Anspruch 3, **dadurch gekennzeichnet, dass** die Frontseite (F) der Auskleidung (3;3a) gegenüber ihrer Rückseite einen kleineren Krümmungsradius (r;R) aufweist.

5. Munitionskörper nach Anspruch 3, **dadurch gekennzeichnet, dass** die Frontseite (F) der Auskleidung (3e) gegenüber ihrer Rückseite einen grösseren Krümmungsradius (r;R) aufweist.

6. Munitionskörper nach Anspruch 3, **dadurch gekennzeichnet, dass** die Frontseite (F) und die Rückseite der Auskleidung (3d) gleiche Krümmungsradien (r;R) aufweisen.

7. Munitionskörper nach Anspruch 3 bis 6, **dadurch gekennzeichnet, dass** die Krümmungsradien (r;R) der Auskleidung (3;3a;3e-3f) im Bereich des 0.2 bis 2.0 - fachen des Kalibers des Munitionskörpers sind.

8. Munitionskörper nach Anspruch 1, **dadurch gekennzeichnet, dass** die Auskleidung (3;3b) zumindest partiell durch geradlinige Rotationsflächen begrenzt ist.

9. Munitionskörper nach einem der Ansprüche 1 bis 6, **dadurch gekennzeichnet, dass** in der Sprengladung (4) Inertkörper (17) eingelegt sind, welche nach deren Initiierung die resultierenden Detonationswellen in die Auskleidung (3) lenken.

10. Verfahren zum Einsatz eines mehrstufigen rotationssymmetrischen Gefechtskopfs, mit einem frontseitgen Munitionskörpers mit Distanz-Zünder, wobei zumindest diese Vorladung eine geformte Ladung mit duktiler metallischer Auskleidung ist, nach einem der Ansprüche 1 bis 9, wobei mindestens eine Wirkladung, zu dieser Vorladung, entgegen der Abschussrichtung, distanziert angeordnet ist und die Vorladung in einem Abstand von 2 bis 10 Kalibern zum Ziel, bezogen auf das Kaliber des Munitionskörpers, gezündet wird, wodurch deren Auskleidung einen Schneidstrahl bildet, der im Ziel eine Bohrung erzeugt, durch welche wenigstens eine Wirkladung ins Innere des Zielkörpers eindringt und dort zeitlich verzögert zur Detonation gebracht wird, **dadurch gekennzeichnet, dass** sich der Schneidstrahl der Vorladung frontal und kegelringförmig ausweitet, wodurch im Ziel eine Bohrung mit einem Durchmesser vom 1,0 bis zum 2,2 - fachen des Kalibers erzeugt wird und dass die nachfolgende Wirkladung in ihrem vollen Kaliber ungehindert, mit inhärenter kinetischer Energie ins Ziel eindringt.

11. Verwendung des Munitionskörpers nach wenigstens einem der Ansprüche 1 bis 9 zur Bekämpfung von relativ leicht gepanzerten Zielen, nämlich in Sprenggeschossen gegen Transport- und/oder Kampfhelikopter oder in Torpedos gegen Unter- oder Überwasserziele.

12. Verwendung des Munitionskörpers nach wenigstens einem der Ansprüche 1 bis 9 zum gezielten Öffnen von schwer zugänglichen Bauteilen und Formationen.

13. Verwendung des Munitionskörpers nach wenigstens einem der Ansprüche 1 bis 9 zum gezielten Öffnen, Einbringen und Anschliessen von rotationssymmetrischen Elementen, wie Rohrverbindungen, Verschlüssen und Ventilen in schwer zugänglichen Bauteilen und Formationen.

## Claims

1. A rotationally symmetrical ammunition body having a distance igniter and a shaped charge with a ductile metal lining which terminates an explosive charge at the front end over its entire face, the lining of the preliminary charge being constructed in its axial region (m) to be rotationally symmetrical and to project with respect to an adjacent coaxial region (n), **characterised in that** the three-dimensional area formed in this manner at the front end is continuous between its peripheral fixing point (p) and its axial region (m) and **in that** the gradient in the radial direction does not exceed an absolute value of 0.9.

2. An ammunition body according to Claim 1, **characterised in that** the thickness of the material of the lining (3a) is greater in its axial region (m) than in its peripheral region (n).

3. An ammunition body according to Claim 1 or 2, **characterised in that** the lining (3; 3a) has a spherical three-dimensional shape.

4. An ammunition body according to Claim 3, **characterised in that** the front end (F) of the lining (3; 3a) has a smaller radius of curvature (r; R) than its rear end.

5. An ammunition body according to Claim 3, **characterised in that** the front end (F) of the lining (3e) has a larger radius of curvature (r; R) that its rear end.

6. An ammunition body according to Claim 3, **characterised in that** the front end (F) and the rear end of the lining (3d) have identical radii of curvature (r; R).

7. An ammunition body according to Claims 3 to 6, **characterised in that** the radii of curvature (r; R) of the lining (3; 3a; 3e-3f) are in the range of 0.2 to 2.0 times the calibre of the ammunition body.

8. An ammunition body according to Claim 1, **characterised in that** the lining (3; 3b) is at least partially delimited by linear surfaces of revolution.

9. An ammunition body according to one of Claims 1 to 6, **characterised in that** inert bodies (17) are placed in the explosive charge (4) and, after their initiation, guide the resulting detonation waves into the lining (3).

10. A process for using a multistage rotationally symmetrical warhead, having at the front end an ammunition body with a distance igniter, at least this preliminary charge being a shaped charge having a ductile metal lining, according to one of Claims 1 to 9, at least one effective charge being arranged distanced from this preliminary charge in opposition to the launching direction, and the preliminary charge being ignited at a distance from the target of 2 to 10 times the calibre of the ammunition body, as a result of which the lining thereof forms a cutting beam which creates in the target a bore through which at least one effective charge penetrates inside the target body and is detonated there after a time delay, **characterized in that** the cutting beam of the preliminary charge widens at the front into a conical ring shape, as a result of which a bore having a diameter of 1.0 to 2.2 times the calibre is created in the target, and **in that**, by means of its inherent kinetic energy, the full calibre of the follow-up effective charge penetrates unimpeded into the target.

11. Utilization of the ammunition body according to at least one of Claims 1 to 9 for combating relatively lightly armoured targets, namely in explosive projectiles against transport helicopters and/or fighter helicopters or in torpedoes against underwater or surface targets.

12. Utilization of the ammunition body according to at least one of Claims 1 to 9 for specific opening of poorly accessible components and formations.

13. Utilization of the ammunition body according to at least one of Claims 1 to 9 for specific opening, introduction and attachment of rotationally symmetrical elements, such as pipe connections, seals, and valves, in poorly accessible components and formations.

## Revendications

1. Corps de munition à symétrie de révolution avec un détonateur à distance et une charge mise en forme munie d'un garnissage métallique ductile, qui ferme sur toute sa surface une charge explosive côté frontal, le garnissage étant configuré en saillie dans sa zone axiale (m) par rapport à une zone coaxiale (n) adjacente et étant à symétrie de révolution, **caractérisé en ce que** la surface spatiale côté frontal ainsi réalisée est continue entre son point de fixation périphérique (p) et sa zone axiale (m), et **en ce que** la pente dans le sens radial ne dépasse pas par le haut une valeur absolue de 0,9.

2. Corps de munition suivant la revendication 1, **caractérisé en ce que** le garnissage (3a) présente un épaississement de matériau dans sa zone axiale (m) par rapport à sa zone périphérique (n).

3. Corps de munition suivant l'une des revendications 1 et 2, **caractérisé en ce que** le garnissage (3 ; 3a) présente une forme spatiale sphérique.

4. Corps de munition suivant la revendication 3, **caractérisé en ce que** le côté frontal (F) du garnissage (3 ; 3a) présente un rayon de courbure inférieur (r ; R) par rapport à son côté arrière.

5. Corps de munition suivant la revendication 3, **caractérisé en ce que** le côté frontal (F) du garnissage (3e) présente un rayon de courbure supérieur (r ; R) par rapport à son côté arrière.

6. Corps de munition suivant la revendication 3, **caractérisé en ce que** le côté frontal (F) et le côté arrière du garnissage (3d) présentent les mêmes rayons de courbure (r ; R).

7. Corps de munition suivant les revendications 3 à 6, **caractérisé en ce que** les rayons de courbure (r ; R) du garnissage (3 ; 3a ; 3e - 3f) se situent dans une plage de 0,2 à 2,0 fois le calibre du corps de munition.

8. Corps de munition suivant la revendication 1, **caractérisé en ce que** le garnissage (3 ; 3b) est limité au moins partiellement par des surfaces de rotation linéaires.

9. Corps de munition suivant l'une des revendications 1 à 6, **caractérisé en ce que** des corps inertes (17), insérés dans la charge explosive (4), guident après leur mise à feu les ondes de détonation résultantes dans le garnissage (3).

10. Procédé d'utilisation d'une tête multiétagée à symétrie de révolution, avec un corps de munition côté frontal muni d'un détonateur à distance, au moins cette pré-charge étant une charge mise en forme avec un garnissage métallique ductile, suivant l'une des revendications 1 à 9, au moins une charge active étant disposée à distance de cette pré-charge, dans le sens contraire au sens de lancement, et la pré-charge étant mise à feu à une distance de 2 à 10 calibres par rapport à l'objectif, rapportée au calibre du corps de munition, le garnissage de cette pré-charge formant de ce fait un jet de coupe qui produit un trou dans la cible, au travers duquel pénètre au moins une charge active à l'intérieur du corps de la cible, où elle portée à détonation avec retard dans le temps, **caractérisé en ce que** le jet de coupe de la pré-charge s'élargit côté frontal et en forme d'anneau conique, un trou d'un diamètre de 1,0 à 2,2 fois le calibre étant de ce fait produit dans la cible, et **en ce que** la charge active suivante pénètre sans entrave dans la cible dans son calibre total, par son énergie cinétique inhérente.

11. Utilisation du corps de munition suivant l'une au moins des revendications 1 à 9 pour combattre des cibles d'un blindage relativement léger, à savoir dans des projectiles explosifs contre des hélicoptères de combat et/ou de transport ou dans des torpilles contre des cibles sous-marines ou de surface.

12. Utilisation du corps de munition suivant l'une au moins des revendications 1 à 9 pour l'ouverture ciblée de composants et formations difficilement accessibles.

13. Utilisation du corps de munition suivant l'une au moins des revendications 1 à 9 pour l'ouverture ciblée, l'introduction et le raccordement d'éléments à symétrie de révolution, tels que raccords de tuyauteries, obturateurs et vannes, dans des composants et formations difficilement accessibles.
